# EUROPÄISCHE PATENTSCHRIFT

(11) **EP 1 488 872 B1**
(45) Veröffentlichungstag und Bekanntmachung des Hinweises auf die Patenterteilung: **17.09.2008**
(21) Anmeldenummer: 04450106.2
(22) Anmeldetag: 11.05.2004
(51) Int. Cl.: B22C 11/10

(54) **Einrichtung zur Erstellung von Giessformen**
Device for the manufacture of casting moulds
Dispositif pour la fabrication de moules de coulée

(30) Priorität: 17.06.2003 AT 9422003
(43) Veröffentlichungstag der Anmeldung: 22.12.2004
(73) Patentinhaber: Böhler Bleche Multilayer GmbH, 42857 Remscheid (DE)
(72) Erfinder: Olsen, Erling, 42653 Solingen (DE)
(74) Vertreter: Wildhack, Helmut

(56) Entgegenhaltungen:
- EP-A- 0 315 087
- EP-A- 0 665 100
- AT-B- 197 976

## Beschreibung

Die Erfindung betrifft eine Begrenzungsplatte für einen Kammerraum zur Erstellung eines Formenstückes zumindest einer Gießform, wobei aufbereiteter Formsand zur Formenstückbildung mit Druckluft in den ein Modell einschließenden Kammerraum eingeblasen und die Luft durch Schlitze in zumindest einer der Begrenzungsplatten des Kammerraumes ausgetragen wird.

In der modernen Technik werden in zunehmendem Maße Gußstücke eingesetzt, weil diese auf Grund der verbesserten Herstellverfahren, der gesteigerten Güte des Gießmetalles und der Möglichkeit einer weitgehend automatisierten Fertigungstechnik hohe Produktqualität und Wirtschaftlichkeit insbesondere in einer Serienfertigung aufweisen.

Einer wirtschaftlichen Gießformherstellung kommt dabei eine besondere Bedeutung zu, denn diese muss einerseits eine besondere Profilstabilität, aber auch eine Ausgangsmöglichkeit bei der Flüssigmetalleinbringung haben, um beste Gußstückoberflächen sicherstellen zu können. Andererseits ist im automatisierten Betrieb eine gezielte Formstoffeinbringung in einem Formenraum um das Modell zur Gießformerstellung von Wichtigkeit, um gleichmäßig hohe Stückgüte in einer Gußteilserie zu erreichen.

Gießformen sind im kasten und kastenlosen Verfahren herstellbar, wobei bei ersterem zwei Kasten mit je einer Modellhälfte mit Gießereisand befüllt und nach einem Verdichten des Sandes deckungsgleich aufeinander positioniert und gießbereit gestellt werden. Für eine kastenlose Gießformherstellung wurden besondere Einrichtungen entwickelt. Im Prinzip erfolgt dabei eine Bildung eines durch Platten begrenzen Kammerraumes, wobei zwei gegenüberliegende Platten Modellteile tragen und zueinander bewegbar sind. Zumindest eine weitere Platte weist eine zumeist spaltförmige breitere Öffnung auf, durch welche Formsand eingeblasen werden kann, wobei für einen Austrag der Einblasluft aus dem Kammerraum schmale Schitze in der(n) anderen Platte(n) vorgesehen sind.

Zur Formherstellung erfolgt beim kastenlosen Verfahren nach einem Befüllen des Kammerraumes mit Gießereisand im Einblaseverfahren ein gegenseitiges Annähern der Modellplatten und damit ein weiteres Verdichten des Sandes, wonach ein beidseitig Modestrutur aufweisendes Formenstück aus der Einrichtung ausgebracht und bereitgestellt werden kann. Ein weiteres Formenstück wird mit der Gegenmodellstruktur passend jeweils an das vorgefertigte dicht angestellt, wodurch eine Mehrzahl von gleichartigen Gießformhohlräumen in einer Formenstückreihe gebildet wird, welche mit Flüssigmetall zur Serienherstellung von Gußstücken gefüllt werden können.

Der aufbereitete Formsand wird beim kastenlosen Formenstückherstellverfahren in der Regel mit ca. 2 bis 3 bar Druck aufweisenden Luft in die Kammern eingeblasen. Grundsätzlich besteht eine Kammer aus zwei Seitenplatten, zwei Modellplatten, einer Bodenplatte und einer Ober- bzw. Deckplatte. Zumeist sind die Seitenplatten und die Oberplatte mit Luftaustragsmitteln gegebenenfalls in Form von Ringschlitzen versehen, wobei in der Regel die Oberplatte auch eine spaltförmige Öffnung zum Einblasen des Formsandes besitzt.

Der Formsand wirkt abrasiv auf die Begrenzungsplatten des Kammerraumes, sodass diese, auch Kammerplatten genannt, gemäß dem Stand der Technik aus einsatzgehärteten Stahlplatten hergestellt werden. Die Ringschlitze für den Luftaustrag in den dafür vorgesehenen Kammerplatten werden durchwegs derart erstellt, dass in vorgefertigte Bohrungen der einsatzgehärteten Stahlplatten mit einer Dicke von 15 mm bis 30 mm speziell geformte Düsenstücke eingepresst sind, deren Kopf zur Bohrungswand hin einen Abstand aufweist.

Eine derartige aus einsatzgehärtetem Stahl bestehende Begrenzungsplatte für einen Kammerraum, welche Kammerplatte eine Vielzahl von mit Düsen bestückten Bohrungen zur Erstellung der Luftaustragsschlitze besitzt, kann durchaus die gewünschten Funktionen in einer Maschine zur Formenstückherstellung aufweisen, hat jedoch die Nachteile einer niedrigen Lebensdauer sowie einer aufwendigen Fertigung.

Die Erfindung setzt sich nun zum Ziel, eine Begrenzungsplatte für einen Kammerraum der eingangs genannten Art zu schaffen, welche Platte wirtschaftlich hergestellt werden kann, eine höhere Verschleißfestigkeit sowie Lebensdauer aufweist und die gefordeten Gebrauchseigenschaften besitzt.

Dieses Ziel wird bei einem gattungsgemäßen Kammerraum erfindungsgemäß einerseits dadurch erreicht, dass zumindest eine für den Luftaustrag vorgesehene Begrenzungsplatte bzw. Kammerplatte aus einem verschleißfesten Werkstoff, zum Beispiel enthaltend in Gew.-% mehr als 1,0 Gew.-% Kohlenstoff (C) und mehr als 8,0 Gew.-% Chrom (Cr), gegebenenfalls weiters Anteile an Mangan (Mn), Molybdän (Mo), Wolfram (W) und Vanadin (V) als Hauptlegierungselemente gebildet ist und in dem (den) Bereich(en) für den Luftaustrag eine Vielzahl von gekrümmten Schlitzen aufweist.

Die mit der Erfindung erreichten Vorteile sind im Wesentlichen darin zu sehen, dass in einem verschleißfesten flächigen Werkstoff, der gegebenenfalls im Quettenverfahren thermisch vergütet sein kann, mit modernen Technologien, wie beispielsweise Laser-Elektronenstrahl- und dergleichen Verfahren, gekrümmte Schlitze in der erfoderlichen Dimension eingebracht werden können. Ein verschleißfester harter Werkstoff steigert nur bei mäßig höheren Materialkosten die Lebensdauer einer Platte überproportional. Dabei hat sich gemäß der Erfindung eine Krümmung der Schlitze als wesentlich herausgestellt, weil dadurch eine Resonanzanregung zur Schwingung der Stege die zu einem Stegbruch führen kann, verhindert wird.

Das Ziel der Erfindung wird bei einem Kammerraum der eingangs genannten Art auch dadurch erreicht, dass zumindest eine für den Luftaustrag vorgesehene Begrenzungsplatte bzw. Kammerplatte in Sandwich-Bauweise mit einer Trägerplatte und einer dem Innenraum zugewandten aus verschleißfestem Werkstoff gebildeten Hartschichtplatte ausgeformt ist und die Hartschichtplatte eine Vielzahl von gekrümmten Schlitzen aufweist, die mit den Luftaustragsmitteln der Trägerplatte korrespondieren.

Die mit dieser Ausgestaltung der Erfindung erzielten Vorteile bestehen insbesondere darin, dass auf Grund der Sandwich-Ausführung nur der höchst auf Abrasion beanspruchte dünne Teile der Kammerplatte aus verschleißfestem, meist mittel- bis hochlegierem Stahl gefertigt ist und ein stabiler Stützteil aus zähem Baustahl besteht. Es kann dabei auch von Vorteil sein, wenn die Luftaustragsschlitze in ein dünnes verschleißbeständiges Blech beispielsweise mittels Laserstrahls, eingebracht werden, weil dies, geometrisch bedingt, Vorteile betreffend eine Bearbeitungsgenauigkeit vermittelt.

Allenfalls sind die einzelnen Schlitze erfindungsgemäß gekrümmt ausgeführt, damit keine geraden Stege ausgeformt werden, die bei einer Anregung im Betrieb in Resonanz-Schwingungen gelangen können, welche auf Grund einer allgemeinen gegebenen Materialsprödigkeit von hochverschleißfesten Werkstoffen eine erhöhte Bruchgefahr darstellen.

Von besonderer Wichtigkeit für eine Vermeidung einer Schlitz-System-Resonanz, aber auch für eine störungsfreie Funktion im Dauerbetrieb bei Vermeidung von Verblockungen kann es in einer Ausgestaltung der Erfindung günstig sein, dass die für einen Luftaustrag vorgesehenen gekrümmten Schlitze in der Kammerplatte oder in der Hartschichtplatte eine Form eines vorzugsweise runden, durch Stege unterbrochenen Ringschlitzes mit einer Breite von 0,4 bis 0,6 mm aufweisen.

Bei einer erfindungsgemäßen Sandwich-Bauweise einer Begrenzungsplatte kann es von Vorteil sein, wenn die Trägerplatte aus Baustahl, zum Beispiel einem Werkstoff 52,3 gefertigt ist und Entlüftungsbohrungen aufweist, dass die Hartschichtplatte beispielsweise auf einem Werkstoff Nr. 1.2601 nach Stahl-Eisen-Liste, eine Dicke von bis 3,8 mm hat und unterbrochene Ringschlitze besitzt, deren Lochbild bzw. Außendurchmesser und deren geometrische Anordnung mit dem der Entlüftungsbohrungen in der Trägerplatte übereinstimmen und dass die Trägerplatte und die Hartschichtplatte den Durchbrüchen gemäß passgenau gefügt ist.

Der Vorteil liegt bei einer derartigen Ausführungsform der Kammerplatte, wie gefunden wurde, einerseits in einer wirtschaftlichen bzw. kostengünstigen Fertigung und Bearbeitung, wobei insbesondere die Trägerplatte geringe Werkstoffkosten besitzt, andererseits werden überragende Gebrauchseigenschaften mit hoher Plattenstabilität erreicht.

Wenn weiteres in einer günstigen Ausführungsform der Erfindung das Fügen der Sandwich-Platten durch Kleben, zum Beispiel mittels eines handelsüblichen Metallklebers, erstellt ist, kann die Fertigungstechnik weiter vereinfacht und die Abstützung sowie die Dämpfung der Hartschichtplatte verbessert werden.

Zur Erhöhung der Standzeit der Begrenzungsplatten im harten Betrieb mit Quarzsanden kann vorgesehen sein, dass diese oder die Hartschicht einer Sandwichplatte aus einem Werkzeugstahl gebildet ist und ein durch thermisches Vergüten höchste Verschleißfestigkeit und Zähigkeit aufweisendes Gefüge besitzt.

An Hand von lediglich einen Ausführungsweg darstellenden Zeichungen soll die Erfindung näher erläutert werden. Es zeigt:
Fig.1 eine als Ober- oder Deckplatte ausgeformte erfindungsgemäße Begrenzungsplatte eines Kammerraumes
Fig. 2 einen Querschnitt durch eine Sandwichplatte im Bereich einer Entlüftungsbohrung
Fig. 3 eine Draufsicht auf einen Ringschlitz in einer Kammerplatte

Fig. 1 zeigt in Draufsicht vom Kammerinnenraum eine Ober- oder Deckplatte 1. In einer homogen oder nach einer Sandwichbauweise erstellten Platte 12 ist eine Vielzahl von unterbrochenen Ringschlitzen 2 als Austragsmittel für ein Fördergas eingebracht, welche um eine spaltförmige Öffnung 122 zum Einblasen von Formsand mittels Fördergas angeordnet. Zur Festlegung der Platte 1 sind Befestigungselemente 123 vorgesehen.

In Fig. 2 ist im Querschnitt eine Sandwichplatte, bestehend aus eine Trägerplatte 11 und einer Hartschichtplatte 12 im Schnitt, im Bereich eines Luftaustragsmittels gezeigt. Eine Trägerplatte 11, welche Entlüftungsbohrungen 111 besitzt, ist derart mit einer Hartschichtplatte 12 mit einer Dicke 121 flächig verbunden bzw. gefügt, dass Ringschlitze 2 in der Hartschichtplatte 12 innerhalb der Bohrung 111 der Trägerplatte 11 positioniert sind.

Fig. 3 zeigt eine Schlitzbild bzw. eine Draufsicht vom Kammerinnenraum auf einen Ringschlitz 2 in einer Begrenzungsplatte1. Ein Ringschlitz 2 mit einem Außendurchmesser 23 weist eine Schlitzbreite 22 und Stege mit einer Breite 21 auf. In der dargestellten Ausführungsform mit drei Stegen 21 müssen diese Stegbereiche Scherkräfte auf Grund eines höherem Druckes im Kammerraum und der Ringschlitzinnenfläche aufnehmen. Resonanzschwingungen eines Teiles sind im Betrieb nicht gegeben.

## Patentansprüche

1. Begrenzungsplatte für einen Kammerraum zur Erstellung eines Formenstückes zumindest einer Gießform, wobei aufbereiteter Formsand zur Formenstückbildung mit Druckluft in den ein Modell einschließenden Kammerraum eingeblasen und die Luft durch Schlitze in zumindest einer der Begrenzungsplatten des Kammerraumes ausgetragen wird, **dadurch gekennzeichnet, dass** zumindest eine für den Luftaustrag vorgesehene Begrenzungsplatte bzw. Kammerplatte (1) aus einem verschleißfesten Werkstoff gebildet ist und in den Bereich(en) für den Luftaustrag eine Vielzahl von gekrümmten Schlitzen (2) aufweist.

2. Begrenzungsplatte für einen Kammerraum zur Erstellung eines Formenstückes zumindest einer Gießform, wobei aufbereiteter Formsand zur Formenstückbildung mit Druckluft in den ein Modell einschließenden Kammerraum eingeblasen und die Luft durch Schlitze in zumindest einer der Begrenzungsplatten bzw. Kammerplatten des Kammerraumes ausgetragen wird, **dadurch gekennzeichnet, dass** zumindest eine für den Luftaustrag vorgesehene Begrenzungsplatte bzw. Kammerplatte (1) in Sandwich-Bauweise mit einer Trägerplatte (11) und einer dem Innenraum zugewandten aus verschleißfestem Werkstoff gebildeten Hartschichtplatte (12) ausgeformt ist und die Hartschichtplatte (12) eine Vielzahl von gekrümmten Schlitzen (2) aufweist, die mit den Luftaustragsmitteln (111) der Trägerplatte (11) korrespondieren.

3. Begrenzungsplatte nach Anspruch 1 oder 2, **dadurch gekennzeichnet, dass** die für einen Luftaustrag vorgesehenen gekrümmten Schlitze (2) in der Kammerplatte (1) oder in der Hartschichtplatte (12) eine Form eines vorzugsweise runden, durch Stege (21) unterbrochenen Ringschlitzes (R) mit einer Breite (21) von 0,4 bis 0,6 mm aufweisen.

4. Begrenzungsplatte nach Anspruch 2, **dadurch gekennzeichnet, dass** die Trägerplatte (11) aus Baustahl, zum Beispiel einem Werkstoff 52,3, gefertigt ist und Entlüftungsbohrungen (111) aufweist, dass die Hartschichtplatte (12) beispielsweise aus einem Werkstoff Nr. 1.2601 nach Stahl-Eisen-Liste, eine Dicke (121) von bis 3,8 mm hat und einen unterbrochenen Ringschlitz (2) besitzt, deren Lochbild bzw. Außendurchmesser ( 23) und deren geometische Anordnung mit dem der Entlüftungsbohrungen (111) in der Trägerplatte (11) übereinstimmen und dass die Trägerplatte (11) und die Hartschichtplatte (12) den Durchbrüchen (2,111) gemäß passgenau gefügt ist.

5. Begrenzungspalte nach Anspruch 2 oder 3, **dadurch gekennzeichnet, dass** das Fügen der Sandwich-Platten (11,12) durch Kleben, zum Beispiel mittels eines handelsüblichen Metallklebers, erstellt ist.

6. Begrenzungsplatte nach einem der Ansprüche 1 bis 4, **dadurch gekennzeichnet , dass** die Begrenzungsplatte (1) oder die Hartschichtplatte (12) aus einem Werkzeugstahl gebildet ist und ein durch thermisches Vergüten höchste Verschleißfestigkeit und Zähigkeit aufweisendes Gefüge besitzt.

## Claims

1. Boundary plate for a chamber space for establishing a piece of mould of at least one casting mould, wherein prepared moulding sand is injected for forming a piece of mould by pressurised air into a chamber space, which encloses a model, and air is evacuated through slots in at least one of the boundary plates of said chamber space, **characterised in that** at least one boundary plate or chamber plate (1), which is provided for evacuating air, is formed of a wear resistant material and comprises a plurality of curved slots (2) in the region(s) provided for the evacuation of air.

2. Boundary plate for a chamber space for establishing a piece of mould of at least one casting mould, wherein prepared moulding sand is injected for forming a piece of mould by pressurised air into a chamber space, which encloses a model, and air is evacuated through slots in at least one of the boundary plates or chamber plates of said chamber space, **characterised in that** at least one boundary plate or chamber plate (1), which is provided for evacuating air, is formed in a sandwich construction comprising a carrier plate (11) and a hard layer plate (12) of wear resistant material and facing the inner space, wherein said hard layer plate (12) comprises a plurality of curved slots (2) corresponding to the air evacuation means (111) of said carrier plate (11).

3. Boundary plate according to claim 1 or 2, **characterised in that** the curved slots (2), which are provided for evacuating air, and which are either in the chamber plate (1) or in the hard layer plate (12) have the shape of a preferably round annular slot (R) interrupted by straps (21), which has a width (21) of 0.4 to 0.6 mm.

4. Boundary plate according to claim 2, **characterised in that** the carrier plate (11) is produced of structural steel, for example of a material 52,3, and has evacuating boreholes (111), that the hard layer plate (12) is, for example, of a material No. 1.2601 according to the Stahl-Eisen-Liste, has a thickness (121) of up to 3.8 mm and an interrupted annular slot (2), the pinhole image or outer diameter (23) of which and the geometrical arrangement of which coincide with those of the evacuating boreholes (111) in the carrier plate (11), and that the carrier plate (11) and the hard layer plate (12) are joint in an accurately fitting manner in accordance with the openings (2, 111).

5. Boundary plate according to claim 2 or 3, **characterised in that** joining the sandwich plates (11, 12) is made by cementing, for example by means of a commercial metal bonding agent.

6. Boundary plate according to any of claims 1 to 4, **characterised in that** said boundary plate (1) or said hard layer plate (12) is are formed of a tool steel and, by thermally annealing, has a structure of maximum wear resistance and toughness.

## Revendications

1. Plaque d'encombrement limite pour un espace de chambre pour produire une pièce de moule d'au moins un moule à fondre, où, pour former une pièce de moule, on injecte du sable de moulage préparé à l'aide de l'air sous pression dans l'espace de chambre, qui entoure un modèle, et on évacue l'air à travers des fentes dans au moins une des plaques d'encombrement limite de l'espace de chambre, **caractérisée en ce, qu**'au moins une plaque d'encombrement limite ou plaque de chambre (1), prévue pour l'aération, est formée d'un matériau résistant à l'usure, et comprend une multitude de fentes courbées (2) dans la/les région(s) pour le désaérage.

2. Plaque d'encombrement limite pour un espace de chambre pour produire une pièce de moule d'au moins un moule à fondre, où, pour former une pièce de moule, on injecte du sable de moulage préparé à l'aide de l'air sous pression dans l'espace de chambre, qui entoure un modèle, et on évacue à travers des fentes dans au moins une des plaques d'encombrement limite ou plaques de chambre de l'espace de chambre, **caractérisée en ce, qu**'au moins une plaque d'encombrement limite ou plaque de chambre (1), prévue pour le désaérage, est formée par une construction sandwich comprenant une plaque porteuse (11) et une plaque à couche dur (12) formée d'un matériau résistant à l'usure et tournée vers l'espace intérieur, et que la plaque à couche dur (12) comprend une multitude de fentes courbées (2), qui correspondent aux moyens de désaérage (111) de la plaque porteuse (11).

3. Plaque d'encombrement limite selon la revendication 1 ou 2, **caractérisée en ce, que** les fentes courbées (2), prévue pour la désaération, dans la plaque de chambre (1) ou dans la plaque à couche dur (12) ont la forme d'une fente annulaire (R), préférablement ronde, interrompue par des entretoises (21) et ayant une largeur (21) de 0,4 à 0,6 mm.

4. Plaque d'encombrement limite selon la revendication 2, **caractérisée en ce, que** la plaque porteuse (11) est produite d'un acier de construction, par exemple d'un matériau 52,3, et comprend des alésages de désaérage (111), que la plaque à couche dur (12), par exemple d'un matériau no. 1.2601 selon la Stahl-Eisen-Liste, a par exemple une largeur (121) de jusqu'à 3,8 mm et comprend une fente annulaire (12) interrompue, dont la configuration de perçage ou le diamètre extérieur (23) et dont la disposition géométrique coïncident avec ceux-ci des alésages de désaérage (111) dans la plaque porteuse (11), et que la plaque porteuse (11) et la plaque à couche dur (12) sont jointes d'une façon exacte d'ajustement selon les percements (2, 111).

5. Plaque d'encombrement limite selon la revendication 2 ou 3, **caractérisée en ce, que** l'assemblage des plaques sandwich (11, 12) est fait par un collage, par exemple au moyens d'une colle commerciale pour métaux.

6. Plaque d'encombrement limite selon une quelconque des revendications 1 à 4, **caractérisée en ce, que** la plaque d'encombrement limite (1) ou la plaque à couche dur (12) est formée d'un acier d'outil et comprend une structure d'une résistance à l'usure et une ténacité maximaux grâce à un traitement thermique.
